# FASCICULE DE BREVET EUROPEEN

(11) **EP 0 623 706 B1**
(45) Date de publication et mention de la délivrance du brevet: **11.03.1998**
(21) Numéro de dépôt: 94490022.4
(22) Date de dépôt: 02.05.1994
(51) Int. Cl.: E01B 25/26

(54) **Dispositif d'aiguillage pour convoyeurs suspendus**
Weichenvorrichtung für eine Hängeförderanlage
Switch for overhead conveyor system

(30) Priorité: 07.05.1993 FR 9305739
(43) Date de publication de la demande: 09.11.1994
(73) Titulaire: VENS, S.A., F-59700 Marcq en Baroeul (FR)
(72) Inventeur: Guinamard, Jean, F-59650 Villeneuve d'Ascq (FR)
(74) Mandataire: Ecrepont, Robert

(56) Documents cités:
- DE-A- 2 315 453
- DE-A- 3 231 773
- FR-A- 2 387 319
- US-A- 2 590 070
- US-E- R E17 830

## Description

L'invention se rapporte à un dispositif d'aiguillage pour convoyeurs suspendus.

Notamment dans les installations de confection de vêtements, pour transférer les vêtements d'un poste de travail à un autre, on utilise des convoyeurs formant une pluralité de boucles, chacune étant généralement reliée à une voie de transport principale, notamment par des dispositifs d'aiguillage.

Classiquement, ces convoyeurs suspendus comprennent des rails qui sont portés par une structure et, par exemple, sont reliés à un élément porteur notamment à l'aide de suspentes rigides.

Classiquement, un dispositif d'aiguillage (DE-A-2426550, US-A-4.016.818) comprend deux tronçons de rail dits mobiles, destinés à relier entre elles, mécaniquement, ou à interrompre la liaison entre elles des extrémités de rails fixes par exemple un rail principal et deux rails secondaires, lequel tronçon mobile a :
- d'une part, l'une de ses extrémités qui est associée à l'un des rails fixes par une articulation et,
- d'autre part, son autre extrémité, dite libre, qui peut prendre deux positions singulières, l'une dite de passage lorsque cette extrémité libre est en vis à vis de la face extrême d'un autre rail fixe et assure ainsi la continuité entre ces deux rails fixes et l'autre dite d'attente lorsque cette extrémité libre se trouve écartée de la face extrême d'un autre rail fixe.

Classiquement, l'articulation est d'un type à un degré de liberté de sorte que le tronçon mobile n'est réellement maintenu que par la dite articulation et la trajectoire de son extrémité libre est définie exclusivement par la position de l'axe d'articulation.

La face avant du tronçon mobile est nécessairement suffisamment écartée de la face extrême du rail fixe considéré pour permettre l'échappement de l'extrémité libre du tronçon mobile depuis sa position dite de passage vers sa position d'attente mais, néanmoins suffisamment proche pour ne pas nuire au passage sans à-coup des chariots d'un rail à un autre.

Quelle que soit, en l'absence de charge, l'importance de ce jeu, cette face avant du tronçon mobile n'est pas en appui sur l'extrémité du rail fixe mais lorsqu'une charge circule sur ce tronçon, elle inflige, à ce tronçon, une flexion variable avec la charge et, à l'axe d'articulation, une sollicitation qui pourrait provoquer, sinon un cisaillement, au moins une usure rapide de cette articulation par frottement et/ou une déformation qui nuirait au bon fonctionnement du tronçon mobile.

La commande du déplacement du tronçon mobile peut être réalisée à l'aide d'un moyen moteur mais plus généralement celle-ci est faite manuellement par un préposé.

Pour cela, le préposé doit générer une force orthogonale à l'axe d'articulation.

Malheureusement, compte-tenu de la position en hauteur de ces convoyeurs et donc du tronçon mobile à déplacer, il n'est pas rare que le geste du préposé développe tant une force orthogonale à cet axe d'articulation qu'une force sensiblement parallèle à cet axe d'articulation.

Ces actions répétées qui sollicitent en flexion le tronçon mobile finissent généralement par accentuer le jeu de l'articulation et conduisent à un défaut de fonctionnement de l'aiguillage.

On connaît un aiguillage US-E-17830 comprenant un seul tronçon mobile dont l'extrémité libre s'appuie constamment sur une pièce en arc de cercle.

Cette pièce en arc de cercle est portée par une structure qui s'étend au dessus de la trajectoire du tronçon mobile.

Une telle structure ne pourrait convenir pour un aiguillage à deux tronçons mobiles.

Un des résultats que l'invention vise à obtenir est un dispositif du type cité plus haut qui remédie aux problèmes évoqués plus haut.

A cet effet, l'invention se rapporte à un tel dispositif d'aiguillage notamment caractérisé en ce que l'extrémité libre d'au moins un tronçon mobile est soutenue sensiblement sur la totalité de sa trajectoire par un élément de suspension reliant ladite extrémité libre à au moins un point d'appui qui, situé au dessus du plan défini par la trajectoire dudit tronçon mobile considéré, est sensiblement sur l'axe du moyen d'articulation du tronçon mobile de manière à définir un triangle.

L'invention sera bien comprise à l'aide de la description ci-après faite à titre d'exemple non limitatif en regard du dessin ci-annexé qui représente schématiquement :
- figure 1 : vue de dessus, une installation de convoyage,
- figure 2 : le dispositif d'aiguillage vu de profil,
- figure 3 : une coupe selon III III de la figure 2.

Au dessin, on a représenté partiellement une installation 1 de convoyage, par exemple, pour un atelier de confection de vêtements qui, pour transférer les vêtements d'un poste de travail à un autre, comprend une pluralité de boucles, chacune étant généralement reliée à une voie 2 dite principale de transport par l'intermédiaire de dispositifs d'aiguillage 3.

Classiquement, ces rails sont portés par une structure 4 et, par exemple, sont reliés à un élément porteur notamment à l'aide de suspentes 20.

Le dispositif d'aiguillage comprend deux tronçons 5, 6 de rail, dits mobiles, destinés à relier entre elles, mécaniquement, les extrémités d'au moins deux rails 2, 7, 8 fixes, telles les extrémités d'un rail principal 2 et de deux rails secondaires 7, 8, lequel tronçon mobile 5, 6 a :
- d'une part, l'une 5a, 6a de ses extrémités 5a, 5b, 6a, 6b qui est associée à l'un des rails fixes par une articulation 9, 10 et,
- d'autre part, son autre extrémité 5b, 6b, dite libre, qui peut prendre deux positions singulières, l'une dite de passage lorsque cette extrémité libre est en vis à vis de la face extrême d'un rail fixe pour assurer une continuité entre deux rails fixes et l'autre dite d'attente lorsque cette extrémité libre se trouve écartée de la face extrême précitée.

Le tronçon mobile peut être rectiligne ou courbe.

L'articulation 9, 10 est d'un type à un degré de liberté de sorte que le tronçon mobile n'est réellement maintenu que par la dite articulation et sa trajectoire est définie exclusivement par la position de l'axe d'articulation.

Le rail a, de préférence, une section en Vé inversé et ce sont les deux branches 12, 13 du Vé qui servent de pistes de roulement pour des organes de roulement que présentent des chariots (non représentés) circulant sur les rails suspendus.

Pour permettre le libre passage des chariots suspendus, les suspentes sont fixées sur la pointe du Vé, par exemple à l'aide d'un cordon de soudure.

La face avant du tronçon mobile est nécessairement écartée de la face extrême du rail fixe considéré pour permettre l'échappement de l'extrémité libre du tronçon mobile depuis sa position dite de passage vers sa position d'attente même si cet écart reste faible afin de ne pas nuire au passage sans à-coup des chariots (non représentés) d'un rail à l'autre.

Avantageusement, au lieu que la face extrême 21 du tronçon mobile soit orthogonale à l'axe longitudinal 22 du tronçon considéré, celle-ci est inclinée sur cet axe depuis la pointe du Vé vers l'arrière du tronçon mobile à la manière d'une coupe biaise et la face extrême 23 du rail fixe est également inclinée sur son axe pour rester évidemment parallèle à la face extrême 21 du tronçon mobile.

Avantageusement, on fait en sorte que l'axe de rotation 24 du tronçon mobile 5, 6 jouxte le bord latéral de ce tronçon mobile sensiblement à l'intersection de la face arrière du tronçon mobile et du bord latéral du côté duquel le tronçon mobile échappe du tronçon fixe. C'est ainsi qu'est permis l'écart minimum entre la partie fixe et la partie mobile sans nuire à son échappement.

Le chemin de roulement est donc pratiquement continu et les roues du chariot passent bien d'un rail à un autre.

Selon l'invention, l'extrémité libre 5b, 6b d'au moins un tronçon mobile est soutenue sensiblement sur la totalité de sa trajectoire par un élément 25 de suspension reliant ladite extrémité libre 5b, 6b à au moins un point d'appui 26 qui, situé au dessus du plan défini par la trajectoire dudit tronçon mobile considéré, est sensiblement sur l'axe 24 du moyen d'articulation 9, 10 du tronçon mobile.

Dans une forme de réalisation (non représentée), l'élément de suspension est du type à longueur variable suivant la trajectoire de l'extrémité du tronçon mobile et sa variation est commandée en fonction de la position du tronçon mobile le long de la trajectoire.

Par exemple, il s'agit d'un élément élastique de raideur prédéterminée.

Dans une autre forme de réalisation, l'élément de suspension 25 est de longueur fixe tel un tirant.

Eventuellement ce tirant peut être déformé pour contourner une partie de la structure.

Selon l'invention, au moins l'une des extrémités de l'élément de suspension est associée à l'une des pièces que sont le point d'appui et le tronçon mobile par un moyen d'articulation 27.

Ce moyen d'articulation de l'élément de suspension peut être du type à plusieurs degrés de liberté.

Par exemple, l'un 28 des axes de ce moyen d'articulation reliant le point d'appui 26 et l'élément de suspension 25 est colinéaire à l'axe 24 du moyen d'articulation du tronçon mobile associant celui-ci à la partie fixe de la structure qui le supporte.

Le moyen d'articulation 27 de l'élément de suspension 25 et le moyen d'articulation 9,10 du tronçon mobile sont situés de part et d'autre de la portion de structure supportant ledit tronçon mobile, ceci par rapport à un plan sensiblement horizontal.

Le dispositif d'aiguillage comprend généralement deux tronçons mobiles, chacun d'eux étant relié par une articulation 9,10 à un des rails fixes tels les rails secondaires.

Ces tronçons mobiles sont conformés pour que les extrémités libres occupent alternativement la position de passage reliant ainsi l'un ou l'autre des rails secondaires avec le rail principal.

Pour leur déplacement, les tronçons mobiles sont pourvus d'un moyen 19 de commande synchronisé de leur déplacement.

Selon l'invention, le moyen de commande synchronisé comprend une biellette 19 qui relie au moins indirectement les extrémités des tronçons mobiles.

De préférence, l'ensemble que sont les deux tronçons mobiles et le moyen de commande est conçu de manière que l'un des tronçons mobiles occupe préférentiellement une des positions singulières.

Par exemple, l'un d'eux est plus lourd ou l'ensemble comprend un organe de rappel (non représenté).

Généralement, la position la plus habituelle de l'aiguillage est celle où notamment le tronçon mobile qui est alors courbe est levé et le tube support de rail qui supporte ce rail courbe n'est pas juste à la verticale du rail courbe mais est un peu décalé.

## Revendications

1. Dispositif d'aiguillage pour convoyeurs suspendus comprenant deux tronçons (5, 6) de rail, dits mobiles, destinés à relier entre elles, mécaniquement, les extrémités d'au moins deux rails (2, 7, 8) fixes, telles les extrémités d'un rail principal (2) et de deux rails secondaires (7, 8), lequel tronçon mobile (5, 6) a :
- d'une part, l'une (5a, 6a) de ses extrémités (5a, 5b, 6a, 6b) qui est associée à l'un des rails fixes par une articulation (9, 10) et,
- d'autre part, son autre extrémité (5b, 6b), dite libre, qui peut prendre deux positions singulières, l'une dite de passage lorsque cette extrémité libre est en vis à vis de la face extrême d'un rail fixe pour assurer une continuité entre deux rails fixes et l'autre dite d'attente lorsque cette extrémité libre se trouve écartée de la face extrême précitée,
ce dispositif étant **caractérisé** en ce que l'extrémité libre (5b, 6b) d'au moins un tronçon mobile est soutenue sensiblement sur la totalité de sa trajectoire par un élément (25) de suspension reliant ladite extrémité libre (5b, 6b) à au moins un point d'appui (26) qui, situé au dessus du plan défini par la trajectoire dudit tronçon mobile considéré, est sensiblement sur l'axe (24) du moyen d'articulation (9, 10) du tronçon mobile de manière à définir un triangle.

2. Dispositif selon la revendication 1 **caractérisé** en ce que l'élément de suspension est de longueur fixe.

3. Dispositif selon la revendication 1 **caractérisé** en ce que l'élément de suspension est du type à longueur variable suivant la trajectoire de l'extrémité du tronçon mobile et sa variation est commandée en fonction de la position du tronçon mobile le long de la trajectoire.

4. Dispositif selon la revendication 1 à 3 **caractérisé** en ce qu'au moins l'une des extrémités de l'élément de suspension est associé à l'une des pièces que sont le point d'appui et le tronçon mobile par un moyen d'articulation (27).

5. Dispositif selon la revendication 4 **caractérisé** en ce que le moyen d'articulation de l'élément de suspension peut être du type à plusieurs degrés de liberté.

6. Dispositif selon la revendication 4 ou 5 **caractérisé** en ce que l'un (28) des axes du moyen d'articulation reliant le point d'appui (26) et l'élément de suspension (25) est colinéaire à l'axe (24) du moyen d'articulation du tronçon mobile associant celui-ci à la partie fixe de la structure qui le supporte.

7. Dispositif selon la revendication 4 **caractérisé** en ce que le moyen d'articulation (27) de l'élément de suspension (25) et le moyen d'articulation (9, 10) du tronçon mobile sont situés de part et d'autre de la portion de structure supportant ledit tronçon mobile, ceci par rapport à un plan sensiblement horizontal.

## Patentansprüche

1. Weichenvorrichtung für eine Hängeförderanlage, welche zwei als beweglich bezeichnete Schienenabschnitte (5, 6) aufweist, die zur mechanischen Verbindung der Enden von mindestens zwei feststehenden Schienen (2, 7, 8) wie beispielsweise die Enden einer Hauptschiene (2) und von zwei Nebenschienen(7, 8) untereinander vorgesehen sind, wobei der bewegliche Abschnitt (5, 6) folgendes aufweist:
- einerseits das eine (5a, 6a) seiner Enden(5,a, 5b, 6a, 6b), das einer der feststehenden Schienen über eine Anlenkung (9, 10) zugeordnet ist, und
- andererseits das als freies Ende bezeichnete andere Ende (5b, 6b), das zwei spezielle Positionen einnehmen kann, und zwar eine sogenannte Durchlaßposition, wenn dieses freie Ende gegenüber der äußeren Stirnfläche einer feststehenden Schiene liegt, um eine Stetigkeit zwischen zwei feststehenden Schienen zu gewährleisten, und eine sogenannte Wartestellung, wenn dieses freie Ende von der vorgenannten äußeren Stirnfläche beabstandet ist,
dadurch **gekennzeichnet,** daß das freie Ende (5b, 6b) mindestens eines beweglichen Abschnitts im wesentlichen über seine gesamte Bahn von einem Hängeteil (25) gehalten wird, welches das freie Ende (5b, 6b) mit mindestens einem Abstützpunkt (26) verbindet, der sich unterhalb der von der Bahn des jeweiligen beweglichen Abschnitts definierten Ebene befindet und im wesentlichen so auf der Achse (24) der Anlenkeinrichtung (9, 10) des beweglichen Abschnitts liegt, daß ein Dreieck definiert wird.

2. Vorrichtung nach Anspruch 1, **dadurch gekennzeichnet,** daß das Hängeteil eine unveränderliche Länge besitzt.

3. Vorrichtung nach Anspruch 1, **dadurch gekennzeichnet,** daß das Hängeelement eine entlang der Bahn des Endes des beweglichen Abschnitts veränderliche Länge aufweist und die Veränderung in Abhängigkeit von der Position des beweglichen Abschnitts entlang der Bahn gesteuert wird.

4. Vorrichtung nach Anspruch 1 bis 3, **dadurch gekennzeichnet,** daß mindestens eines der Enden des Hängeelements entweder dem Auflagepunkt oder dem beweglichen Abschnitt über eine Anlenkeinrichtung (27) zugeordnet ist.

5. Vorrichtung nach Anspruch 4, **dadurch gekennzeichnet,** daß die Anlenkeinrichtung des Hängeteils so ausgelegt sein kann, daß sie mehrere Freiheitsgrade aufweist.

6. Vorrichtung nach Anspruch 4 oder 5, **dadurch gekennzeichnet,** daß die eine (28) der Achsen der Anlenkeinrichtung, welche den Auflagepunkt (26) mit dem Hängeteil (25) verbindet, kolinear zur Achse (24) der Anlenkeinrichtung des beweglichen Abschnitts verläuft und diesen mit dem feststehenden Teil der sie tragenden Konstruktion verbindet.

7. Vorrichtung nach Anspruch 4, **dadurch gekennzeichnet,** daß die Anlenkeinrichtung (27) des Hängeteils (25) und die Anlenkeinrichtung (9, 10) des beweglichen Abschnitts sich zu beiden Seiten des Konstruktionsabschnitts befinden, welcher den beweglichen Abschnitt trägt, und zwar bezogen auf eine im wesentlichen horizontale Ebene.

## Claims

1. A switching device for suspended conveyors, comprising two rail sections (5, 6), referred to as movable, intended to mechanically link together the ends of at least two fixed rails (2, 7, 8), such as the ends of a main rail (2) and of two secondary rails (7, 8), which movable section (5, 6) has:
- on the one hand, one (5a, 6a) of its ends (5a, 5b, 6a, 6b) associated with one of the fixed rails by an articulation (9, 10) and,
- on the other hand, its other end (5b, 6b), referred to as free, able to assume two specific positions, the one referred to as passage position in which this free end is opposite the end face of a fixed rail so as to ensure continuity between two fixed rails, and the other referred to as stand-by position in which this free end is located at a distance from the above-mentioned end face,
this device being characterised in that the free end (5b, 6b) of at least one movable section is supported over substantially its entire path by a suspension element (25) connecting the said free end (5b, 6b) to at least one supporting point (26) which, located above the plane defined by the path of the said movable section under consideration, is substantially on the axis (24) of the articulation means (9, 10) of the movable section so as to define a triangle.

2. A device in accordance with Claim 1, characterised in that the suspension element is of fixed length.

3. A device in accordance with Claim 1, characterised in that the suspension element is of the type whose length can vary according to the path of the end of the movable section, and its variation is controlled as a function of the position of the movable section along the path.

4. A device in accordance with Claim 1 to 3, characterised in that at least one of the ends of the suspension element is associated by an articulation means (27) with one of the parts constituting the supporting point and the movable section.

5. A device in accordance with Claim 4, characterised in that the articulation means of the suspension element can be of the type having several degrees of freedom.

6. A device in accordance with Claim 4 or 5, characterised in that one (28) of the axes of the articulation means connecting the supporting point (26) and the suspension element (25) is collinear with the axis (24) of the articulation means of the movable section associating the latter with the fixed part of the structure supporting it.

7. A device in accordance with Claim 4, characterised in that, in relation to a substantially horizontal plane, the articulation means (27) of the suspension element (25) and the articulation means (9, 10) of the movable section are located on either side of the structure portion supporting the said movable section.
